# EUROPÄISCHE PATENTSCHRIFT

(11) **EP 2 072 114 B1**
(45) Veröffentlichungstag und Bekanntmachung des Hinweises auf die Patenterteilung: **05.01.2011**
(21) Anmeldenummer: 08018303.1
(22) Anmeldetag: 20.10.2008
(51) Int. Cl.: B01F 11/00, B01F 13/00, B01F 15/02, A61F 2/46

(54) **Vorrichtung zum Vermischen von Knochenzement**
Device for mixing bone cement
Dispositif destiné à mélanger du ciment osseux

(30) Priorität: 19.12.2007 DE 102007061696
(43) Veröffentlichungstag der Anmeldung: 24.06.2009
(73) Patentinhaber: Heraeus Medical GmbH, 61273 Wehrheim (DE)
(72) Erfinder: Vogt, Sebastian, Dr., 99092 Erfurt (DE); Büchner, Hubert, Dr., 64354 Reinheim (DE); von Brühl, Clemens, Graf, 61273 Wehrheim (DE); Wüst, Edgar, 64823 Groß-Umstadt (DE)
(74) Vertreter: Kühn, Hans-Christian

(56) Entgegenhaltungen:
- EP-A- 0 194 508
- EP-A- 1 525 864
- DE-A1- 3 439 975
- DE-A1- 19 828 351
- US-A- 5 252 301
- US-A- 5 328 262
- US-A- 5 779 356
- US-A1- 2002 191 485
- US-B1- 7 073 936

## Beschreibung

Die Erfindung betrifft eine Mischvorrichtung, insbesondere für Knochenzemente und deren Komponenten, mit einem Mischzylinder, an dessen einem Ende eine geschlossene Stirnseite angeordnet ist, die koaxial zur Längsachse des Mischzylinders eine ein Gleitlager bildende Öffnung aufweist, in der ein Austragrohr in Richtung der Längsachse verschiebbar angeordnet ist, wobei an dem im Inneren des Mischzylinders angeordneten Ende des Austragrohres eine eine oder mehrere Mischöffnungen aufweisende Mischscheibe angeordnet ist, wobei die Mischscheibe eine zentrische Austrittsöffnung aufweist und wobei die Mischscheibe zwischen der geschlossenen Stirnseite und einem Boden der Mischvorrichtung angeordnet ist.

Knochenzemente bestehen grundsätzlich aus einer flüssigen Monomerkomponente und einer Pulverkomponente. Beim Vermischen der Pulverkomponente mit der Monomerkomponente entsteht durch Quellung der Polymere der Pulverkomponente ein plastisch verformbarer Teig, in dem eine Polymerisationsreaktion abläuft, so dass sich mit fortschreitender Polymerisation die Viskosität des Zementteiges erhöht bis zur Erstarrung bzw. Aushärtung. Derartige sogenannte PMMA-Knochenzemente können durch einfaches Vermischen der Pulverkomponente mit der Monomerkomponente in einem Tiegel mit Hilfe von Spateln vermischt werden. Alternativ dazu wurden eine Reine von Mischvorrichtungen beschrieben, die eine Vermischung der Zementkomponenten im geschlossenen System erlauben, so dass die Belastung des medizinischen Personals durch evtl. auftretende Monomerdämpfe und Zementpulverstäube verringert werden kann. Solche Mischvorrichtungen sind beispielsweise aus US 5,779,356, US 5,328,262, US 5,549,380 oder WO 2005/122971 bekannt. Der Mischprozess kann dabei unter Vakuum oder unter Normaldruck ablaufen. In EP 470 959 wird eine Mischvorrichtung beschrieben, bei der an einer Kartusche ein bewegliches Austragrohr angeordnet ist, an dessen Ende sich ein Rührorgan befindet. Durch das Austragrohr werden die Monomerkomponente und die Pulverkomponente in die Kartusche zum Mischen eingefüllt. Bei dieser Mischvorrichtung wird das Austragrohr durch einen nicht fixierten Zylinder in Richtung Kartusche während des Mischvorgangs verschlossen. Reste der Komponenten können beim Einfüllen an dem Austragrohr anhaften. In EP 0 194 508 A2 ist eine Spritzkartusche mit einem Mischmechanismus offenbart mit zwei voneinander durch eine zerstörbare Trennung abgegrenzten Bereichen zur Aufnahme der Komponenten eines Klebers. DE 198 28 351 A1 offenbart eine Spritzkartusche mit wenigstens zwei getrennten Kammern und einer Mischvorrichtung. Aus DE 34 39 975 A1 ist eine weitere Spritzkartusche bekannt zum Verteilen einer aus zwei Komponenten bestehenden Masse.

Aufgabe der vorliegenden Erfindung ist es, eine Mischvorrichtung bereit zu stellen, mit der das Zementpulver mit der Monomerkomponente unter Bildung eines weitgehend porenfreien Zementteiges vermischt werden kann, wobei der Teig auf einfache Weise zuverlässig appliziert werden soll.

Die der Erfindung zugrunde liegende Aufgabe wird durch die Merkmale des Hauptanspruchs gelöst. Vorteilhafte Ausgestaltungen sind in den Unteransprüchen angegeben. Dadurch, dass an dem gegenüber liegenden Austragende des Austragrohres ein Handgriff lösbar fixiert ist, ist ein Mischen der Komponenten auf einfache Weise möglich, wobei das Austragrohr als Teil der Mischmechanik verwendet wird. Nach dem Mischen ist ein Ausbringen des Zementes aus der Mischvorrichtung auf einfache Weise möglich. Insbesondere kann der Handgriff kraftschlüssig mit dem Austragrohr verbunden sein. Erfindungsgemäß ist an dem Handgriff ein Führungskörper angeordnet, der in das Austragrohr hineinragt, wobei zwischen Führungskörper und Austragrohr mindestens ein Klemmkörper angeordnet ist. Der Führungskörper ist beweglich und in Richtung der Längsachse des Austragrohres verschiebbar an dem Handgriff angeordnet. Bei einer solchen Mischvorrichtung wird das Austragrohr also einerseits zum Vermischen der Zementkomponente und andererseits zum Austragen des fertig gemischten Zementteigs verwendet. Während des Mischvorganges ist das Austragrohr durch einen Zylinder verschlossen, der mit dem Führungskörper verbunden ist.

Erfindungsgemäß ist es, dass an dem Handgriff eine Anschlagfläche angeordnet ist, an die der Klemmkörper anlegbar ist und dass der Klemmkörper an dem Führungskörper fixiert ist. Der Klemmkörper kann insbesondere stoffschlüssig, formschlüssig oder kraftschlüssig an dem Führungskörper fixiert sein. Anschlagfläche und Klemmkörper können jeweils eine Erstreckung längs der Längsachse aufweisen und es kann vorteilhaft sein, dass sich der Abstand der Anschlagfläche und/oder der der Anschlagfläche zugewandten Oberfläche des Klemmkörpers zur Längsachse in Richtung der Längsachse über zumindest einen Teil ihrer Erstreckung stetig ändert. Dadurch ist eine optimale Fixierbarkeit des Handgriffes und des Führungskörpers möglich. An dem Führungskörper sind somit ein sogenannter Spreizkörper und ein Griffstück an dessen nach außen ragendem Ende angeordnet. Der Führungskörper kann durch eine Presspassung dieses Spreizkörpers (Klemmkörper) gegen einen inneren axial geschlitzten Zylinder und einen äußeren Zylinder, die beide an dem Griffstück angeordnet sein können, lösbar mit dem Austragrohr verbunden und nach Beendigung des Mischvorganges kann dadurch durch axiale Bewegung des Führungskörpers in Richtung Griffstück die Presspassung gelöst werden, wobei der Führungskörper zusammen mit dem das Austragrohr an seiner Innenseite verschließenden Zylinder aus dem Austragrohr entfernt werden kann. Dies sichert eine einfache Handhabung der Mischvorrichtung, da die kombinierte Verwendung des Austragrohres zum Mischen und zum Austragen des Zementteiges sehr anwenderfreundlich ist. Die schnell lösbare Verriegelung des Führungskörpers erlaubt eine Öffnung des Austragrohres innerhalb weniger Sekunden. Damit kann der fertig gemischte Zementteig ohne Zeitverlust nach dem Mischen appliziert werden. Dem medizinischen Personal steht dadurch ein größeres Zeitfenster zur Verarbeitung des Zementes zur Verfügung.

Wesentlich ist es dabei, dass der Führungskörper sich in dem Austragrohr, bis vorzugsweise in den Bereich der Mischscheibe, erstreckt. Der Führungskörper weist des Weiteren eine in das Innere des Mischzylinders weisende geschlossene Stirnseite auf mit einem Durchmesser, der dem Innendurchmesser des Austragrohres oder der Austrittsöffnung der Mischscheibe entspricht. Dadurch wird ein unbeabsichtigtes Eindringen von Knochenzement oder dessen Komponenten in das Austragrohr verhindert. Zwischen dem Klemmkörper und dem Austragrohr kann ein Hohlzylinder angeordnet sein, der zumindest über einen Teil seiner Länge in Längsrichtung verlaufende Schlitze aufweist. Dieser geschlitzte Hohlzylinder wird durch den Klemmkörper an das Austragrohr gepresst, wodurch der Handgriff sicher fixiert werden kann. Der Hohlzylinder ist also vorzugsweise an dem Handgriff fixiert, wobei die Anschlagfläche an dem Hohlzylinder angeordnet ist. Der Klemmkörper kann kraftschlüssig zwischen Führungskörper und Austragrohr fixiert sein. Die sichere Halterung wird dabei durch das Anpressen der Teile aneinander und die dadurch erzeugten hohen Reibungskräfte gewährleistet. Der Klemmkörper kann vorteilhafterweise aus einem elastischen Material gebildet sein, so dass die Kraftübertragung verbessert wird.

Zweckmäßig ist es weiterhin, dass die geschlossene Stirnseite der Mischvorrichtung als lösbarer Deckel, vorzugsweise als Schraubdeckel ausgebildet ist. Des Weiteren ist der Boden zweckmäßigerweise in dem Mischzylinder in dessen Längsrichtung verschiebbar. Er dient dann sowohl als Begrenzung des Mischzylinders als auch als Kolben zum Austragen des Zementteiges.

Nachfolgend wird ein Ausführungsbeispiel der Erfindung anhand einer Zeichnung näher erläutert. In der Zeichnung zeigt
- Figur 1: das Oberteil einer Mischvorrichtung mit Austragrohr und Handgriff, im Schnitt
- Figur 2: den Handgriff, im Schnitt
- Figur 3: den Handgriff, in der Seitenansicht
- Figur 4: das Unterteil des Handgriffes mit Hohlzylinder.

Der in Figur 1 mit seinem oberen Bereich dargestellte Mischzylinder 1 der Mischvorrichtung ist an seiner oberen Stirnseite mit einem Schraubdeckel 2 geschlossen. In den Schraubdeckel 2 ragt in zentrischer Anordnung ein Austragrohr 3 hinein. Das Austragrohr 3 gleitet in der Öffnung 4 des Schraubdeckels 2 in Richtung der Längsachse der Mischvorrichtung. Am äußeren Umfang des Austragrohres 3 ist im Inneren des Mischzylinders 1 eine Mischscheibe 5 angeordnet, die an der Innenwand des Mischzylinders 1 gleitbar anliegt. Die Mischscheibe 5 weist mehrere in der Zeichnung nicht dargestellte Mischöffnungen auf, durch die der oberhalb der Mischscheibe 5 liegende Raum des Mischzylinders 1 mit dem darunter liegenden Teil des Innenraumes des Mischzylinders 1 verbunden ist. Durch die Austrittsöffnung 6 des Austrittsrohres 3 hindurch führt ein Führungskörper 7, dessen untere, ins Innere des Mischzylinders 1 ragende Stirnseite 8 durch eine senkrecht zur Längsachse angeordnete Scheibe gebildet ist, die die Austrittsöffnung 6 an ihrem in den Mischzylinder 1 reichenden Ende verschließt und so den ungewollten Eintritt von Knochenzement in die Austrittsöffnung 6 verhindert.

Der Führungskörper 7 ragt am äußeren Ende aus dem Austragrohr 3 heraus und in den Handgriff 9 hinein. Der Führungskörper 7 ist im Wesentlichen als zylindrische Stange ausgebildet. Ihr in den Handgriff 9 hineinragendes Ende ist mittels eines Drehgelenks 10 an einer Wippe 11 drehbar befestigt. Die Wippe 11 ist mittels eines Drehpunktes 12 an dem Unterteil 13 des Handgriffes 9 drehbar befestigt. Das dem Führungskörper 7 abgewandte Ende der Wippe 11 liegt auf einer Auflage 14 auf, die an dem Oberteil 15 des Handgriffs 9 starr angeordnet ist. Der Oberteil 15 ist mit dem Unterteil 13 des Handgriffes 9 drehbar über das Gelenk 16 verbunden. Die drehbaren Verbindungen des Drehgelenkes 10, des Drehpunktes 12 und des Gelenkes 16 werden dadurch realisiert, dass jeweils ein in der Zeichnung nicht dargestellter zylindrischer Zapfen in die beiden miteinander zu verbindenden Teile eingreift. Es können auch andere übliche Drehverbindungen verwendet werden. Beispielsweise können an einem der beiden beteiligten Bauteile Noppen angebracht sein, die in Nuten oder ähnliche Vertiefungen des jeweils anderen Teiles eingreifen.

Im oberen Bereich des Führungskörpers 7 ist um diesen herum ein Klemmkörper 17 angeordnet. Der Klemmkörper 17 weist einen Durchmesser auf, der etwas größer ist als der Durchmesser des die Anschlagfläche 18 aufweisenden Hohlzylinders 19, der sich an der Unterseite des Unterteiles 13 des Handgriffes 9 in das Austragrohr 3 hinein erstreckt und an dessen Innenwand anliegt. In dem in Figur 1 dargestellten Zustand presst der Klemmkörper 17 den Hohlzylinder 19 umlaufend gegen die Innenseite des Austragrohres 3, so dass der Führungskörper 7 fixiert ist. Der Hohlzylinder 19 ist geschlitzt und weist einzelne Lamellen 20 auf (Figur 4), um leichter an das Austragrohr 3 angepresst werden zu können. Zwischen den Lamellen 20 sind Schlitze 21 vorgesehen. Der Klemmkörper 17 selbst ist aus Kunststoff gebildet und stoffschlüssig mit dem Führungskörper 7 verbunden. Im Bereich des Hohlzylinders 19 ist um die Außenseite des Austragrohres 3 herum ein rohrförmiger Stutzen 22 an dem Unterteil 13 angeordnet, so dass die Klemmhalterung weiter stabilisiert wird.

In der In Figur 1 dargestellten Stellung ist der Handgriff 9, wie oben beschrieben, an dem Austragrohr 3 fixiert. Bevor der Schraubdeckel 2 auf den Mischzylinder 1 geschraubt wird, können die beiden Knochenzementkomponenten (Pulver und flüssige Monomerkomponente) in den Mischzylinder 1 eingefüllt werden. Der Schraubdeckel 2 wird aufgeschraubt und danach kann der Führungskörper 7 mit der Mischscheibe 5 mittels des Handgriffes 9 in dem Mischzylinder auf und ab bewegt werden, so dass die in dem Mischzylinder 1 befindlichen Komponenten durchmischt werden. Nach vollständiger Durchmischung wird der Handgriff 9 von dem Austragrohr 3 gelöst. Dazu wird, wie in Figur 2 dargestellt, das Oberteil, welches im fixierten Zustand mittels eines Vorsprunges 23 an dem Fixiervorsprung 24 gehalten ist, gelöst. Dabei drehen sich Unterteil 13 und Oberteil 15 gegeneinander um das Gelenk 16. Die Auflage 14 hebt ein Ende der Wippe 11 an, so dass sich die in einem Widerlager 12' mit ihrem Drehpunkt 12 gelagerte Wippe 11 um den Drehpunkt 12 dreht. Dabei wird das das Drehgelenk 10 aufweisende Ende der Wippe 11 abwärts, in Richtung Austragrohr 3 hin bewegt, so dass der Führungskörper 7 in dem Mischzylinder 1 hinein bewegt wird. Dabei löst sich der Klemmkörper 17 von der Anschlagfläche 18 des Hohlzylinders 19, so dass der Druck des Hohlzylinders 19 gegen das Austragrohr 3 nachlässt und der Handgriff 9 von dem Austragrohr 3 gelöst werden kann. Der Handgriff 9 wird in etwa in Richtung der Längsachse des Austragrohres 3 weggezogen, so dass der Führungskörper 7 aus dem Austragrohr 3 herausgezogen wird. Die Austrittsöffnung wird dadurch freigegeben, so dass der in dem Mischzylinder 1 befindliche Knochenzement ausgebracht werden kann. Dazu werden z. B. übliche Auspressmechanismen verwendet, mit deren Hilfe ein am anderen Ende des Mischzylinders 1 angeordneter Kolben in dem Mischzylinder 1 hereingedrückt werden kann, so dass der Knochenzement durch das Austragrohr 3 herausgepresst wird.

In Figur 3 ist das Oberteil 15 des Handgriffes 9 dargestellt. In der Gelenköffnung 16' wird der in der Zeichnung nicht explizit dargestellte Zylinderstift eingesetzt, der in das Gelenk 16 des Unterteiles 13 eingreift, um Unterteil 13 und Oberteil 15 drehbar miteinander zu verbinden.

## Patentansprüche

1. Mischvorrichtung für Knochenzemente und deren Komponenten, mit einem Mischzylinder (1), an dessen einem Ende eine geschlossene Stirnseite angeordnet ist, die koaxial zur Längsachse des Mischzylinders (1) eine ein Gleitlager bildende Öffnung aufweist, in der ein Austragrohr (3) in Richtung der Längsachse verschiebbar angeordnet ist, wobei an dem im Inneren des Mischzylinders (1) angeordneten Ende des Austragrohres (3) eine eine oder mehrere Mischöffnungen aufweisende Mischscheibe (5) angeordnet ist, wobei die Mischscheibe (5) eine zentrische Austrittsöffnung aufweist und wobei die Mischscheibe (5) zwischen der geschlossenen Stirnseite und einem Boden der Mischvorrichtung angeordnet ist, wobei an dem gegenüber liegenden Austragende des Austragrohres (3) ein Handgriff (9) lösbar fixiert ist, wobei an dem Handgriff (9) ein Führungskörper (7) angeordnet ist, der in das Austragrohr (3) hineinragt, wobei der Führungskörper (7) beweglich und in Richtung der Längsachse des Austragrohres (3) verschiebbar an dem Handgriff (9) angeordnet ist, und wobei der Führungskörper (7) sich in dem Austragrohr (3) erstreckt und eine in das Innere des Mischzylinders (1) weisende geschlossene Stirnseite mit einem Durchmesser aufweist, der dem Innendurchmesser des Austragrohres (3) oder der Austrittsöffnung der Mischscheibe (5) entspricht, **dadurch gekennzeichnet, dass** zwischen Führungskörper (7) und Austragrohr (3) mindestens ein Klemmkörper (17) angeordnet ist, und dass an dem Handgriff (9) eine Anschlagfläche (18) angeordnet ist, an die der Klemmkörper (17) anlegbar ist und der Klemmkörper (17) an dem Führungskörper (7) fixiert ist.

2. Mischvorrichtung nach Anspruch 1, **dadurch gekennzeichnet, dass** der Handgriff (9) kraftschlüssig mit dem Austragrohr (3) verbunden ist.

3. Mischvorrichtung nach Anspruch 1 oder 2, **dadurch gekennzeichnet, dass** der Klemmkörper (17) stoffschlüssig, formschlüssig oder kraftschlüssig an dem Führungskörper (7) fixiert ist.

4. Mischvorrichtung nach einem der Ansprüche 1 bis 3, **dadurch gekennzeichnet, dass** Anschlagfläche (18) und Klemmkörper (17) jeweils eine Erstreckung längs der Längsachse aufweisen und dass sich der Abstand der Anschlagfläche (18) und/oder der der Anschlagfläche (18) zugewandten Oberfläche des Klemmkörpers (17) zur Längsachse in Richtung der Längachse über zumindest einen Teil ihrer Erstreckung stetig ändert.

5. Mischvorrichtung nach einem der Ansprüche 1 bis 4, **dadurch gekennzeichnet, dass** der Führungskörper (7) sich in dem Austragrohr (3) bis in den Bereich der Mischscheibe (5), erstreckt.

6. Mischvorrichtung nach einem der Ansprüche 1 bis 5, **dadurch gekennzeichnet, dass** zwischen dem Klemmkörper (17) und dem Austragrohr (3) ein Hohlzylinder (19) angeordnet ist, der zumindest über einen Teil seiner Länge in Längsrichtung verlaufende Schlitze (21) aufweist.

7. Mischvorrichtung nach Anspruch 6, **dadurch gekennzeichnet, dass** der Hohlzylinder (19) an dem Handgriff (9) fixiert ist und dass die Anschlagfläche (18) an dem Hohlzylinder (19) angeordnet ist.

8. Mischvorrichtung nach einem der Ansprüche 1 bis 7, **dadurch gekennzeichnet, dass** der Klemmkörper (17) kraftschlüssig zwischen Führungskörper (7) und Austragrohr (3) fixiert ist.

9. Mischvorrichtung nach Anspruch 1, **dadurch gekennzeichnet, dass** der Klemmkörper (17) aus einem elastischen Material gebildet ist.

10. Mischvorrichtung nach einem der Ansprüche 1 bis 9, **dadurch gekennzeichnet, dass** die geschlossene Stirnseite als lösbarer Deckel ausgebildet ist.

11. Mischvorrichtung nach einem der Ansprüche 1 bis 10, **dadurch gekennzeichnet, dass** der Boden in dem Mischzylinder (1) in dessen Längsrichtung verschiebbar ist.

## Claims

1. Mixing facility for bone cements and components thereof, having a mixing cylinder (1), one end of which has a closed front surface arranged on it which comprises, coaxial to the longitudinal axis of the mixing cylinder (1), an opening that forms a sliding contact bearing, in which a dispensing tube (3) is arranged such as to be shiftable in the direction of the longitudinal axis, whereby a mixing disc (5) comprising one or more mixing openings is arranged on the end of the dispensing tube (3) that is arranged on the interior of the mixing cylinder (1), whereby the mixing disc (5) comprises a centric exit opening, and whereby the mixing disc (5) is arranged between the closed front surface and a floor of the mixing facility, whereby a handle (9) is fixed in detachable fashion on the opposite dispensing end of the dispensing tube (3), a guide body (7) that projects into the dispensing tube (3) is arranged on the handle (9), whereby the guide body (7) is mobile and arranged on the handle (9) such as to be shiftable in the direction of the longitudinal axis of the dispensing tube (3), and whereby the guide body (7) extends in said dispensing tube (3) and comprises a closed front surface that points into the interior of the mixing cylinder (1) and has a diameter that corresponds to the internal diameter of the dispensing tube (3) or of the exit opening of the mixing disc (5), **characterised in that** at least one clamping body (17) is arranged between guide body (7) and dispensing tube (3), and **in that** the handle (9) has a stop surface (18) arranged on it against which the clamping body (17) can be touched, and **in that** the clamping body (17) is fixed to the guide body (7).

2. Mixing facility according to claim 1, **characterised in that** the handle (9) is connected to the dispensing tube (3) in a non-positive fit fashion.

3. Mixing facility according to claim 1 or 2, **characterised in that** the clamping body (17) is fixed to the guide body (7) in a firmly bonded, positive fit or non-positive fit fashion.

4. Mixing facility according to any one of the claims 1 to 3, **characterised in that** stop surface (18) and clamping body (17) each comprise an extension along the longitudinal axis and **in that** the distance of the stop surface (18) and/or the surface of the clamping body (17) facing the stop surface (18) from the longitudinal axis changes steadily in the direction of the longitudinal axis over at least part of its extension.

5. Mixing facility according to any one of the claims 1 to 4, **characterised in that** the guide body (7) extends in said dispensing tube (3) to the region of the mixing disc (5).

6. Mixing facility according to any one of the claims 1 to 5, **characterised in that** a hollow cylinder (19) comprising slots (21), which extend in longitudinal direction over at least part of its length, is arranged between the clamping body (17) and the dispensing tube (3).

7. Mixing facility according to claim 6, **characterised in that** the hollow cylinder (19) is fixed to the handle (9) and **in that** the stop surface (18) is arranged on the hollow cylinder (19).

8. Mixing facility according to any one of the claims 1 to 7, **characterised in that** the clamping body (17) is fixed in a non-positive fit fashion between guide body (7) and dispensing tube (3).

9. Mixing facility according to claim 1, **characterised in that** the clamping body (17) is formed from an elastic material.

10. Mixing facility according to any one of the claims 1 to 9, **characterised in that** the closed front surface is provided in the form of a detachable lid.

11. Mixing facility according to any one of the claims 1 to 10, **characterised in that** the floor is shiftable in said mixing cylinder (1) in the longitudinal direction thereof.

## Revendications

1. Dispositif de mélange pour ciments osseux et leurs composants, comprenant un cylindre de mélange (1) à une extrémité duquel un côté frontal fermé est disposé, lequel présente une ouverture formant un palier à glissement de manière coaxiale à l'axe longitudinal du cylindre de mélange (1), ouverture dans laquelle un tuyau d'évacuation (3) est disposé de manière coulissante dans la direction de l'axe longitudinal, dans lequel un disque de mélange (5) présentant une ou plusieurs ouvertures de mélange est disposé à l'extrémité du tuyau d'évacuation (3) disposée à l'intérieur du cylindre de mélange (1), dans lequel le disque de mélange (5) présente une ouverture de sortie centrée et dans lequel le disque de mélange (5) est disposé entre le côté frontal fermé et un fond du dispositif de mélange, dans lequel une poignée (9) est fixée de manière amovible à l'extrémité d'évacuation opposée du tuyau d'évacuation (3), dans lequel un corps de guidage (7) est disposé sur la poignée (9), lequel pénètre dans le tuyau d'évacuation (3), dans lequel le corps de guidage (7) est mobile et disposé sur la poignée (9) de manière coulissante en direction de l'axe longitudinal du tuyau d'évacuation (3) et dans lequel le corps de guidage (7) s'étend dans le tuyau d'évacuation (3) et présente un côté frontal fermé tourné vers l'intérieur du cylindre de mélange (1) avec un diamètre qui correspond au diamètre interne du tuyau d'évacuation (3) ou de l'ouverture de sortie du disque de mélange (5), **caractérisé en ce qu'**au moins un corps de serrage (17) est disposé entre le corps de guidage (7) et le tuyau d'évacuation (3) et qu'une surface de butée (18), contre laquelle le corps de serrage (17) peut se mettre et sur laquelle le corps de serrage (17) est fixé au corps de guidage (7), est disposée sur la poignée (9).

2. Dispositif de mélange selon la revendication 1, **caractérisé en ce que** la poignée (9) est reliée par adhérence au tuyau d'évacuation (3).

3. Dispositif de mélange selon la revendication 1 ou 2, **caractérisé en ce que** le corps de serrage (17) est fixé par liaison de matière, par fermeture géométrique ou par adhérence au corps de guidage (7).

4. Dispositif de mélange selon l'une quelconque des revendications 1 à 3, **caractérisé en ce que** la surface de butée (18) et le corps de serrage (17) présentent chacun une étendue le long de l'axe longitudinal et que l'écart entre la surface de butée (18) et/ou la surface tournée vers la surface de butée (18) du corps de serrage (17) et l'axe longitudinal varie constamment en direction de l'axe longitudinal sur au moins une partie de son étendue.

5. Dispositif de mélange selon l'une quelconque des revendications 1 à 4, **caractérisé en ce que** le corps de guidage (7) s'étend dans le tuyau d'évacuation (3) jusque dans la région du disque de mélange (5).

6. Dispositif de mélange selon l'une quelconque des revendications 1 à 5, **caractérisé en ce qu'**un cylindre creux (19) est disposé entre le corps de serrage (17) et le tuyau d'évacuation (3), lequel présente des fentes (21) s'étendant au moins sur une partie de sa longueur dans la direction longitudinale.

7. Dispositif de mélange selon la revendication 6, **caractérisé en ce que** le cylindre creux (19) est fixé sur la poignée (9) et que la surface de butée (18) est disposée sur le cylindre creux (19).

8. Dispositif de mélange selon l'une quelconque des revendications 1 à 7, **caractérisé en ce que** le corps de serrage (17) est fixé par adhérence entre le corps de guidage (7) et le tuyau d'évacuation (3).

9. Dispositif de mélange selon la revendication 1, **caractérisé en ce que** le corps de serrage (17) est formé d'un matériau élastique.

10. Dispositif de mélange selon l'une quelconque des revendications 1 à 9, **caractérisé en ce que** le côté frontal fermé est réalisé en tant que couvercle amovible.

11. Dispositif de mélange selon l'une quelconque des revendications 1 à 10, **caractérisé en ce que** le fond dans le cylindre de mélange (1) est coulissant dans sa direction longitudinale.
